# EUROPÄISCHE PATENTSCHRIFT

(11) **EP 3 708 722 B1**
(45) Veröffentlichungstag und Bekanntmachung des Hinweises auf die Patenterteilung: **01.01.2025**
(21) Anmeldenummer: 20162886.4
(22) Anmeldetag: 13.03.2020
(51) Int. Cl.: E03C 1/04, E03C 1/02, A61G 7/00

(54) **MOBILES DUSCHSYSTEM**
MOBILE SHOWER SYSTEM
SYSTÈME DE DOUCHE MOBILE

(30) Priorität: 15.03.2019 AT 502232019
(43) Veröffentlichungstag der Anmeldung: 16.09.2020
(73) Patentinhaber: EH Holding GmbH, 7531 Kemeten (AT)
(72) Erfinder: Hochwarter, Erwin, 7531 Kemeten (AT)
(74) Vertreter: Patentanwälte Pinter & Weiss OG

(56) Entgegenhaltungen:
- DE-A1- 102008 030 899
- DE-A1- 19 750 478
- DE-C2- 19 750 478
- DE-U1- 29 514 097
- DE-U1- 9 113 094
- FR-A1- 2 978 348
- US-A1- 2016 077 530

## Beschreibung

Die Erfindung betrifft ein mobiles Duschsystem gemäß dem Oberbegriff des Anspruchs 1.

Mobile Duschsysteme werden beispielsweise zum Waschen von bettlägerigen Patienten in Spitälern, Pflegeheimen und in der Heimpflege verwendet. Um den Patienten im Bett waschen zu können, wurden spezielle Pflegebetten entwickelt, mit denen eine wasserdichte Wanne geschaffen werden kann, ohne den Patienten verlegen zu müssen. Damit können Pflegekräfte auch alleine einen Patienten waschen, ohne diesen in ein Badezimmer transportieren zu müssen, was für eine Pflegekraft alleine oftmals gar nicht möglich wäre. In manchen Fällen erlaubt auch der Gesundheitszustand des Patienten nicht, diesen zum Waschen in ein anderes Zimmer zu verlagern.

Insbesondere in der Heimpflege besteht dabei das Problem, dass im Bereich des Bettes keine Waschinfrastruktur vorhanden ist. Zwar gibt es die Spezialbetten bzw. Bettüberzüge, mit denen ein Waschen des Patienten im Bett möglich ist (ein Beispiel dafür ist in WO 08/024430 A2 offenbart), jedoch sind im Schlafzimmer bzw. Patientenzimmer im Allgemeinen keine Wasseranschlüsse, Waschbecken oder Abflussanschlüsse vorhanden, die für eine Körperwäsche erforderlich sind.

Es wäre zwar möglich, das Frischwasser mittels eines langen Schlauchs vom nächstgelegenen Wasseranschluss zum Patienten zu leiten und das Abwasser in einem mobilen Behälter aufzufangen, dabei stellt sich aber das Problem, dass die am Wasseranschluss eingestellte Temperatur vom Standort am Bett aus nicht regelbar ist. FR 2978348 A1 offenbart beispielsweise eine solche Vorrichtung. Solche Systeme zeigen beispielsweise auch die DE 197 50 478 A1 und DE 10 2008 030 899 A1, wobei darin auch Mischeinheiten vorgesehen sein können.

Eine Lösung dieser Problematik versprechen mobile Waschstationen, die Tanks für das Frischwasser und Abwasser, sowie die notwendigen Wascharmaturen, Duschköpfe und Absaugvorrichtungen für das Abwasser aufweisen, und auf Rollen zum Bett geschoben werden können. Aus der DE 295 14 097 U1 ist ein mobiles Duschgerät bekannt mit Tanks für Frischwasser und Abwasser und einem elektrischen Warmwassererhitzer, wobei auch eine elektrische Übertemperatur-Sicherheitsschaltung realisiert sein kann. Die DE 91 13 094 U1 zeigt ein mobiles Duschsystem mit einem Kaltwassertank und einem Warmwassertank und einer Mischeinheit zum Mischen von Kaltwasser und Warmwasser, weshalb auch ein zusätzlicher Kaltwassertank erforderlich ist, um Warmwasser mit Kaltwasser mischen zu können.

Aufgrund der Tanks für das Frischwasser und das Abwasser weisen solche mobilen Waschstationen im einsatzbereiten Zustand ein erhebliches Gewicht auf. Im Krankenhausbereich ist dies im Allgemeinen unproblematisch, da keine Schwellen überwunden werden müssen und ausreichend große Aufzüge (z.B. Bettenaufzüge) vorhanden sind. Auch ist im Spitalsumfeld die notwendige Infrastruktur gegeben, um die Tanks der Waschstationen mit Frischwasser zu befüllen, nach der Benutzung zu entleeren und entsprechend den hohen Hygienevorschriften zu reinigen und zu desinfizieren. Im Heimpflegebereich hingegen sind häufig zwischen dem Badezimmer und dem Schlaf- bzw. Patientenzimmer Türschwellen, Stufen oder Stiegen zu überwinden, die für einen schweren, mit Wasser gefüllten Waschwagen schnell zu unüberwindlichen Hürden werden. Insbesondere Aufgrund der Hygieneerfordernisse sind solche Waschstationen auch sehr teuer und es ist daher schon alleine aus Kostengründen nicht möglich, eine solche Waschstation für einen einzigen Patienten in einer Wohnung bereitzustellen. Hinsichtlich der Hygiene sind Heizvorrichtungen für das Frischwasser besonders problematisch. Durchlauferhitzer sind beispielsweise sehr schwer zu desinfizieren und bieten für schädliche Bakterien und Krankenhauskeime gute Lebensbedingungen. Auch sind elektronische Regler, etwa für die Temperaturregelung, erforderlich, die hohen Sicherheitsstandards entsprechen müssen. Der US 2016/0077530 A1 kann ein intelligentes Ventil entnommen werden, das an einem Wasserauslass angeordnet werden kann und das den Wasserdurchfluss unterbricht, wenn die Temperatur zu hoch ist.

Es besteht daher ein Bedarf an mobilen Duschsystemen, die sich einfach und sicher auch im Heimpflegebereich verwenden lassen, die einfach zu desinfizieren und zu reinigen sind, und deren Kosten auch eine Anwendung im Heimpflegebereich erlauben.

Diese und weitere Aufgaben werden erfindungsgemäß durch ein mobiles Duschsystem nach Anspruch 1 gelöst. Dies löst auf überraschen einfache Weise zahlreiche Probleme des Standes der Technik. Warmwasseraufbereitungsanlagen, mit denen die Wassertemperatur nur schlecht regelbar ist, stellen kein Problem mehr dar, da eine Gefährdung des Patienten durch den Verbrühschutz ausgeschlossen ist. Dies verringert den Aufwand für die Herstellung des mobilen Duschsystems erheblich.

Es ist auch möglich, das erfindungsgemäße Duschsystem in Zusammenhang mit einem schweren Rollwagen auszuführen. Auch hierbei erlaubt der Verbrühschutz eine vorteilhafte und kostengünstige Ausgestaltung.

In einer nicht erfindungsgemäßen Ausführungsform kann die Frischwasserleitung von einem von einer Außenseite des Gehäuses zugänglichen Frischwasseranschluss über die Verbrühschutzvorrichtung zu einem von der Außenseite des Gehäuses zugänglichen Waschschlauchanschluss verlaufen. Dadurch lassen sich die für die Verwendung benötigten Schläuche und Armaturen auf einfache Weise an das Duschsystem anschließen.

In einer weiteren nicht erfindungsgemäßen Ausführungsform kann die Abwasserleitung von einem von einer Außenseite des Gehäuses zugänglichen Rückleitungsanschluss über die Abwasserpumpe zu einem von der Außenseite des Gehäuses zugänglichen Abflussanschluss verlaufen. Als "Abwasserleitung" und "Frischwasserleitung" werden im Zusammenhang mit der gegenständlichen Offenbarung insbesondere die Abschnitte der entsprechenden Leitungen bezeichnet, die sich im Gehäuse befinden und darin verbaut sind. Diese Bezeichnung dient lediglich der Unterscheidbarkeit und der besseren Verständlichkeit der Offenbarung und ist nicht einschränkend auszulegen.

An der Frischwasserleitung ist erfindungsgemäß eine Frischwasserpumpe vorgesehen. Dies erlaubt eine Verwendung des Systems ohne Frischwasseranschluss im erreichbaren Bereich. In dem Fall wird das Frischwasser aus einem einfachen Tank mit der Frischwasserpumpe angesaugt und auf den erforderlichen Förderdruck gebracht.

Dazu hat das Duschsystem einen Frischwasserbehälter und einen Abwasserbehälter, die vorzugsweise lösbar am Gehäuse befestigbar oder befestigt sind, wobei das Volumen des Frischwasserbehälters an den Frischwasseranschluss anschließbar oder angeschlossen ist und wobei das Volumen des Abwasserbehälters an den Abflussanschluss anschließbar oder angeschlossen ist. Dadurch lässt sich das Duschsystem "autonom", d.h. unabhängig von einem Wasseranschluss, verwenden.

Das Gehäuse kann eine von der Außenseite des Gehäuses aus betätigbare Schalteranordnung aufweisen. In einer einfachen Ausführungsform reicht ein einziger Schalter aus, der die Abwasserpumpe (und gegebenenfalls die Frischwasserpumpe) aktiviert. Gegebenenfalls können auch komplexere Schaltelemente und Anzeigen vorgesehen sein, wenn dies gewünscht ist. Beispielsweise kann eine Temperaturanzeige für das Frischwasser vorgesehen sein.

Im Gehäuse kann ein Stauraum für Zubehör, insbesondere einen Frischwasserschlauch, einen Waschschlauch, eine Rückleitungsschlauch, einen Abflussschlauch, einen Saugkopf und/oder einen Brausekopf, vorgesehen sein. Dadurch können alle für die Verwendung des mobilen Duschsystems erforderlichen Teile im Gehäuse verstaut und transportiert werden.

Bevorzugter Weise kann erfindungsgemäß an dem Waschschlauchanschluss und/oder dem Rückleitungsanschluss jeweils eine zu den entsprechenden Anschlüssen des Waschschlauchs beziehungsweise des Rückleitungsschlauchs passende Farbmarkierung vorgesehen sein. Dies verhindert Konfigurationsfehler und erleichtert und beschleunigt die Inbetriebnahme des Duschsystems. Solche Farblichen Markierungen können auch in Verbindung mit einem Abwasser- und/oder Frischwassertank vorgesehen sein, wenn diese an die entsprechenden Anschlüsse anschließbar sind.

In vorteilhafter Weise können der Waschschlauchanschluss und/oder der Rückleitungsanschluss als Schnellverschlüsse ausgebildet sein und vorzugsweise eine Wasserstoppfunktion aufweisen. Dies vereinfacht den Auf- und Abbau des Duschsystems und es lässt sich verhindern, dass Wasser aus dem Gehäuse ausläuft, nachdem die Schläuche abgenommen wurden.

Die gegenständliche Erfindung wird nachfolgend unter Bezugnahme auf die Figuren 1 bis 12 näher erläutert, die beispielhaft, schematisch und nicht einschränkend vorteilhafte Ausgestaltungen der Erfindung zeigen. Dabei zeigt
Fig. 1 ein geschlossenes Gehäuse eines nicht durch den Umfang der Ansprüche bedeckten mobilen Duschsystem in einer schaubildlichen Darstellung;
Fig. 2 das geöffnete Gehäuse des nicht durch den Umfang der Ansprüche bedeckten mobilen Duschsystems mit den darin angeordneten Systemteilen in einer schaubildlichen Darstellung;
Fig. 3 eine schaubildliche Darstellung des geöffneten Gehäuses, wobei die Systemteile mit einer Abdeckplatte abgedeckt sind, um einen Stauraum für Zubehör zu definieren;
Fig. 4 eine alternative Anordnung der Systemteile in dem Gehäuse;
Fig. 5 eine schaubildliche Darstellung von an der Außenseite des Gehäuses vorgesehenen Anschlüssen;
Fig. 6 das nicht durch den Umfang der Ansprüche bedeckte mobile Duschsystem mit daran angeschlossenen Schläuchen bzw Armaturen in einer schaubildlichen Darstellung;
Fig. 7 illustriert die Verwendung des nicht durch den Umfang der Ansprüche bedeckten mobilen Duschsystems gemäß einer ersten Variante;
Fig. 8 illustriert die Verwendung des nicht durch den Umfang der Ansprüche bedeckten mobilen Duschsystems gemäß einer zweiten Variante;
Fig. 9 zeigt eine weitere Ausführungsform des nicht durch den Umfang der Ansprüche bedeckten mobilen Duschsystems in einer schaubildlichen Darstellung;
Fig. 10 zeigt eine schaubildliche Darstellung des in Fig. 9 dargestellten nicht durch den Umfang der Ansprüche bedeckten Duschsystems in einer weiteren Ansicht;
Fig. 11 zeigt eine erfindungsgemäße Ausführungsform des mobilen Duschsystems in einer schaubildlichen Darstellung und
Fig. 12 zeigt die Systemteile im Inneren des Gehäuses des Duschsystems von Fig. 11.

Fig. 1 zeigt ein mobiles Duschsystem 1 gemäß einer ersten, nicht erfindungsgemäßen Ausführungsform in einem verstauten, transportbereiten Zustand. Das gesamte mobile Duschsystem 1 ist in einem Gehäuse 2 untergebracht, das etwa die Form und Größe eines Reisekoffers hat. Das Gehäuse 2 kann als ein kostengünstiger aber stabiler und langlebiger Kunststoffguss hergestellt sein, der auch leicht zu reinigen ist. An den schmalen Seiten des Gehäuses 2 sind an dessen im Bild rechts dargestellten Außenseite ein Frischwasseranschluss 7 und ein Abflussanschluss 10 vorgesehen und an der links dargestellten Außenseite sind ein Waschschlauchanschluss 8 und ein Rückleitungsanschluss 9 vorgesehen. Das Gehäuse 2 weist einen mit dem Gehäuse mitgeformten Tragegriff 21 auf. Unterhalb des Tragegriffes ist in einer geschützten Position eine Schalteranordnung 13 vorgesehen, wobei für eine einfache Ausführungsform ein einziger Ein-Aus-Schalter ausreichend ist. Das Gehäuse 2 ist mittels zweier Kofferverschlüsse 22 gegen ein unbeabsichtigtes Öffnen gesichert.

Die in den Fig. 1 bis 8 dargestellten nicht erfindungsgemäßen Ausführungsformen des Duschsystems 1 weisen jeweils ein Gehäuse in Form eines einfachen Tragekoffers auf. Das Gehäuse kann jedoch auch komplexere Formen haben und beispielsweise in Form eines mit Rollen und einem Griffgestänge versehenen Trolley-Koffers ausgeführt sein, um den Transport zu erleichtern.

Fig. 2 zeigt einen Einblick in das geöffnete Gehäuse, wobei die Systemteile des mobilen Duschsystems 1 alle in einer der beiden Kofferschalen angeordnet sind. Im Inneren des Gehäuses 2 befindet sich eine Frischwasserleitung 3, die von dem Frischwasseranschluss 7 zu dem Waschschlauchanschluss 8 verläuft und eine Abwasserleitung 4, die von dem Rückleitungsanschluss 9 zu dem Abflussanschluss 10 verläuft. In der Frischwasserleitung 3 ist eine Verbrühschutzvorrichtung 6 angeordnet, welche den Durchfluss durch die Frischwasserleitung 3 mechanisch unterbricht, wenn das darin fließende Frischwasser eine Schutztemperatur übersteigt. Die Schutztemperatur liegt üblicher Weise bei maximal 46 °C und kann gegebenenfalls mittels entsprechender Stellelemente oder elektronisch eingestellt werden. In der einfachsten Ausführungsform ist die Schutztemperatur fix vorgegeben und kann nicht verstellt werden. Die Frischwasserleitung 3 und die Abwasserleitung 4 weisen jeweils einfache Schläuche in Hygienequalität auf, die beispielsweise mit Schlauchklemmen an den entsprechenden Anschlusstücken montiert sind. Dies erleichtert die Montage und den Austausch dieser Leitungsabschnitte. Zusätzlich kann in der Frischwasserleitung 3 ein Wasserfilter (nicht dargestellt) angeordnet sein.

An der Abwasserleitung ist eine Abwasserpumpe 5 angeordnet, welche das Abwasser in der Richtung von dem Rückleitungsanschluss 9 zum Abflussanschluss 10 pumpt. Die Abwasserpumpe 5 ist mit einem Druckschalter für das Abwasser versehen, sodass ein Trockenlaufen verhindert wird. Mittels eines Stromanschlusskabels 23 kann ein Netzgerät 24 an das Stromnetz angeschlossen werden, welches die Pumpe auf diese Weise mit Strom versorgt. Die Verkabelung zwischen dem Netzgerät 24, der Abwasserpumpe 5 und der Schalteranordnung 12 kann auf nur wenige Kabel beschränkt werden. Das Stromanschlusskabel 23 kann zum Transport im Gehäuse 2 verstaut werden. Um ein Quetschen des herausragenden Stromanschlusskabels 23 zu verhindern, wenn das Gehäuse geschlossen wird, kann das Gehäuse 2 eine Ausnehmung für das Kabel aufweisen. Gegebenenfalls kann auch ein "externes" Netzgerät 24 verwendet werden. In dem Fall kann im oder am Gehäuse 2 eine Buchse angeordnet sein, in die der Stecker des Netzgeräts 24 vorzugsweise fixierbar eingesteckt werden kann.

Im Gehäuse sind mehrere Abstandhalter 25 angeordnet, die vom Boden des Gehäuses nach oben hin über die maximale Höhe der Systemteile hinaus ragen. Auf die Abstandhalter 25 kann eine Abdeckplatte 26 aufgelegt und beispielsweise mittels Schraubenelementen oder Bajonettverschlüssen befestigt werden.

In Fig. 3 ist das mobile Duschsystem 1 nochmals mit geöffnetem Gehäuse 2 dargestellt, wobei die Abdeckplatte 26 an den Abstandhaltern 25 angeordnet und befestigt ist. Oberhalb der Abdeckplatte 26 definiert das Gehäuse 2 einen Stauraum 13, der ausreichend groß ist, um das für die Verwendung des mobilen Duschsystems 1 erforderliche Zubehör zu verstauen. Bevorzugter Weise kann das Stromanschlusskabel 23 seitlich an der Abdeckplatte 26 vorbei bzw. durch einen darin vorgesehenen Schlitz geführt werden, sodass es ebenfalls im Stauraum 13 angeordnet werden kann. Es ist daher nicht erforderlich, die Abdeckplatte 26 zu öffnen, um das Duschsystem 1 mit dem Stromanschlusskabel 23 an das Stromnetz anzuschließen.

Das für die Verwendung des mobilen Duschsystems erforderliche Zubehör kann beispielsweise einen Frischwasserschlauch 14, einen Waschschlauch 15, einen Brausekopf 19, einen Rückleitungsschlauch 16, einen Saugkopf 18 und einen Abflussschlauch 17 umfassen.

Im Zusammenhang mit der gegenständlichen Offenbarung werden alle Elemente des mobilen Duschsystems 1, die (fix oder lösbar) im Gehäuse 2 verbaut sind als "Systemteile" bezeichnet. Sonstige Teile, die im Zusammenhang mit dem Duschsystem 1 verwendet werden und gegebenenfalls auch im Gehäuse 2 aufbewahrt werden können, werden als "Zubehör" bezeichnet. Diese Einteilung dient jedoch lediglich dem besseren Verständnis und soll in keiner Weise einschränkend interpretiert werden.

Der Frischwasserschlauch 14 weist an einem Ende einen zum Frischwasseranschluss 7 passenden Anschluss auf, wobei die Anschlüsse beispielsweise in Form eines Schnellverschlusses einfach durch Aufstecken miteinander verbunden werden können. Die Verbindung kann gegebenenfalls mittels einer zusätzlichen Schaubhülse gesichert werden. Das andere Ende des Frischwasserschlauchs 14 weist einen Anschluss auf, der mit einem herkömmlichen Dusch- oder Wasseranschluss eines Haushaltes verbunden werden kann. Gegebenenfalls können Adapter vorgesehen sein (nicht dargestellt), um den Frischwasserschlauch 14 an unterschiedliche Gewinde bzw. Systeme anschließen zu können.

Der Abflussschlauch 17 weist einen Anschluss auf, der mit dem Abflussanschluss 10 verbindbar ist, wobei der Anschluss ebenfalls als Schnellverschluss ausgebildet sein kann. Das andere Ende des Abflussschlauchs 17 ist als freies Ende ausgebildet. Dieses freie Ende kann beispielsweise in eine Badewanne, eine Dusche, ein Waschbecken, ein WC oder einen anderen Abfluss eingehängt werden. Gegebenenfalls können am freien Ende Befestigungsmittel vorgesehen sein, mit denen das Ende gegen ein verrutschen bzw. herausfallen gesichert werden kann.

Der Waschschlauch 15 weist an einem Ende einen zum Waschschlauchanschluss 8 passenden Schnellverschluss auf. Am anderen Ende ist der Brausekopf 19 gegebenenfalls lösbar bzw. auswechselbar angeordnet. Der Brausekopf 19 weist ein Wasserstoppventil auf, welches von der Pflegeperson mittels eines Druckknopfs betätigt wird.

Der Rückleitungsschlauch 16 weist an einem Ende einen zum Rückleitungsanschluss 9 passenden Schnellverschluss auf. Am andere Ende ist ein Saugkopf 18 angeordnet, der in ein Auffangbecken einer Bettdusche gelegt werden kann, um das Abwasser von dort abzusaugen.

Fig. 4 zeigt die im Gehäuse 2 des mobilen Duschsystems 1 angeordneten Systemteile gemäß einer alternativen Ausführungsform. Diese stimmt im Wesentlichen mit der in Fig. 2 dargestellten Ausführungsform überein, wobei jedoch an der Frischwasserleitung 4 eine Frischwasserpumpe 11 angeordnet ist, mit welcher das Frischwasser von dem Frischwasseranschluss 7 zu dem Waschschlauchanschluss 8 gepumpt werden kann. Dadurch kann das mobile Duschsystem 7 auch mit einem druckfreien Frischwasserspeicher verwendet werden. Die anderen in Fig. 4 dargestellten Systemkomponenten unterscheiden sich nicht wesentlich von der Darstellung in Fig. 2, wobei auf die ausführliche Beschreibung im Zusammenhang mit Fig. 2 verwiesen wird.

Fig. 5 zeigt eine detailliertere Darstellung der Anschlüsse einer Seite, nämlich den Frischwasseranschluss 7 und den Abflussanschluss 10, sowie die daran anzuschließenden Enden des Frischwasserschlauchs 14 bzw. des Abflussschlauchs 17. Der Frischwasseranschluss 7 und der Schnellverschluss des Frischwasserschlauchs 14 sowie der Abflussanschluss 10 und der Schnellverschluss des Abflussschlauchs 17 sind jeweils mit übereinstimmenden Farbmarkierungen 20, 20' versehen, um das schnelle Auffinden des richtigen Anschlusses zu erleichtern. Auch der Waschschlauchanschluss 8 und der Schnellverschluss des Waschschlauchs 15 bzw. der Rückleitungsanschluss 9 und der Schnellverschluss des Rückleitungsschlauchs 16 sind mit entsprechenden Farbmarkierungen versehen. Zusätzliche können die Anschlüsse unterschiedliche Durchmesser bzw. Konfigurationen aufweisen, sodass ein Verwechseln der Anschlüsse ausgeschlossen werden kann.

Fig. 6 zeigt das mobile Duschsystem 1 mit geschlossenem Gehäuse 2, an dem der Frischwasserschlauch 14, der Waschschlauch 15, der Rückleitungsschlauch 16 und der Abflussschlauch 17 angeschlossen sind.

In Fig. 7 ist die Verwendung des mobilen Duschsystems 1 schematisch skizziert, wobei der Frischwasserschlauch 14 direkt an einen Wasserhahn 27 (für Warmwasser) angeschlossen ist. Diese Konfiguration funktioniert sowohl mit dem mobilen Duschsystem 1, das in Fig. 2 dargestellt ist, als auch mit dem in Fig. 4 dargestellten System.

Das Frischwasser (warm) fließt aus dem Wasserhahn 27 über den Frischwasserschlauch 14 und gelangt durch die im Gehäuse 2 angeordnete Frischwasserleitung 3 und die Verbrühschutzvorrichtung 6 zum Waschschlauch 15, wobei der aus dem Wasserhahn 27 stammende Druck am Brausekopf 19 anliegt. Die Pflegeperson kann nun zur Wäsche des Patienten den Fluss des warmen Wassers aus dem Wasserhahn 27 durch den am Brausekopf 19 angeordneten Druckknopf ein- oder ausschalten. Der Patient befindet sich dabei beispielsweise in einer Bettwanne, die zu diesem Zweck vorgesehen ist.

Das vom Patienten abfließende Abwasser wird mit der Abwasserpumpe 5 über den Saugkopf 18 abgesaugt, wobei der Saugkopf 18 beispielsweise in einem tiefsten Bereich der Bettwanne angeordnet werden kann. Vom Saugkopf 18 gelangt das Abwasser in den Rückleitungsschlauch 16, fließt durch die Abwasserleitung 4 und die Abwasserpumpe 5, und gelangt über den Abflussschlauch 17 in ein Waschbecken 28, von wo es in den Abfluss fließt. Das freie Ende des Abflussschlauchs 17 wurde dazu zuvor in das Waschbecken 28 gelegt und gegebenenfalls dort befestigt. Alternativ kann das Abwasser auch in einen Abwasserbehälter gepumpt werden, der danach ausgelehrt wird.

Fig. 8 zeigt eine alternative Anwendung des mobilen Duschsystems 1, das mit einer Frischwasserpumpe 11 ausgestattet ist, also etwa das in Fig. 4 dargestellte mobile Duschsystem 1. Das Frischwasser kann daher über den Frischwasserschlauch 14 auch von einem druckfreien Frischwasserbehälter 29 zu dem Brausekopf 19 gepumpt werden. Der Frischwasserbehälter kann ein einfacher, sauberer Kübel oder Kanister sein, der zuvor mit warmem Wasser befüllt wurde. Dies ermöglicht die Verwendung des mobilen Duschsystems 1 auch in Umgebungen, die zu weit von einem Wasseranschluss entfernt sind. Das Abwasser wird in der in Fig. 8 dargestellten Anwendung in einen Abwasserbehälter 30 gepumpt, sodass auch hierbei kein nahegelegener Abfluss erforderlich ist. Gegebenenfalls Kann das mobile Duschsystem 1 auch mit einem speziell ausgebildeten Abwasserbehälter 30 und einem Frischwasserbehälter 29 bereitgestellt und vertrieben werden, die gegebenenfalls auch Anschlüsse für den Abflussschlauch 17 bzw. den Frischwasserschlauch 14 aufweisen können.

Fig. 9 und 10 zeigen ein mobiles Duschsystem 1 gemäß einer weiteren nicht erfindungsgemäßen Ausführungsform. Das Gehäuse 2 besteht in dem Fall aus einem auf lenkbaren Rollen 31 angeordnetem Metallgehäuse, insbesondere aus Edelstahl, in dem die entsprechenden Pumpen und Leitungen angeordnet sind. Die Rollen 31 sind vorzugsweise feststellbar, um das positionierte Duschsystem 1 in seiner Position zu fixieren. Die Rollen weisen einen ausreichend großen Durchmesser auf, um einen komfortablen Transport zu gewährleisten und auch kleine Schwellen sicher überwinden zu können.

An dem Gehäuse 2 sind außenliegend ein Frischwasserbehälter 29 und ein Abwasserbehälter 30 fix oder lösbar montiert angeordnet, die jeweils mit Schnellverschlussdeckeln 32, 33 verschließbar sind. Diese können mit Klapp-Spannverschlüssen 39 schnell und einfach fixiert und geöffnet werden.

Die Anordnung der Pumpen entspricht im Wesentlichen der in Fig. 4 dargestellten Ausführungsform mit einer Frischwasserpumpe 11 und einer Abwasserpumpe 5. Aus Gründen der Übersichtlichkeit sind in Fig. 9 und 10 die Systemteile nicht dargestellt, da sie im Gehäuse eingeschlossen sind. Es liegt jedoch im Können eines Durchschnittsfachmanns, eine entsprechende Anordnung an Leitungen und Systemteilen vorzusehen. Im Folgenden werden daher weiterhin die bisher verwendeten Bezugszeichen verwendet, auch wenn einzelne Teile in Fig. 9 und 10 dargestellt bzw. verdeckt sind.

Der Abwasserbehälter 30 ist fix oder lösbar entweder direkt oder über einen Abflussschlauch 17 mit dem Abflussanschluss 10 verbunden, sodass das Abwasser aus dem Rückleitungsschlauch 16 über die Abwasserleitung 4 in den Abwasserbehälter 30 gepumpt wird. Der Frischwasserbehälter 29 wiederum ist fix oder lösbar entweder direkt oder über einen Frischwasserschlauch 14 mit dem Frischwasseranschluss 7 verbunden.

Der Abwasserbehälter 30 und der Frischwasserbehälter 29 bestehen vorzugsweise jeweils aus Edelstahl und weisen eine zylindrische, kochtopfartige Form auf, die sehr leicht und gründlich zu reinigen und zu desinfizieren ist. Die Behälter können doppelwandig mit einer dazwischenliegenden Wärmedämmung ausgeführt sein. Der Frischwasserbehälter 29 kann mit einer Heizung versehen sein, beispielsweise eine regelbare Heizvorrichtung, die mit dem Frischwasser nicht in direkten Kontakt ist. Dies kann beispielsweise mit einer auf die Bodenplatte wirkenden Induktionsheizung geschehen, mit der sich das Frischwasser im Frischwasserbehälter 29 erwärmen und/oder auf Temperatur halten lässt.

Der Abwasserbehälter 30 und/oder der Frischwasserbehälter 29 können fix an dem Gehäuse 2 montiert sein, oder sie können auch lösbar befestigt sein, sodass sie - etwa zu Reinigungszwecken - abmontiert werden können.

Alle Funktionen des Duschsystems 1 können über eine Steuerungskonsole 34 betätigt werden. Diese kann beispielsweise als Farb-Touch-Display ausgebildet sein, das eine einfache und intuitive Bedienung ermöglicht. Auf der Steuerungskonsole 34 kann beispielsweise eine Wassertemperaturanzeige oder andere vorteilhafte Anzeigen vorgesehen sein. Die Steuerungskonsole 34 kann zusätzlich im Hintergrund Daten aufzeichnen, wie zum Beispiel die Betriebsstunden, die Wassertemperatur, etc.

Im Abwasserbehälter 30 ist ein Schwimmschalter 35 angeordnet (Fig. 10), über den ein voller Abwasserbehälter 30 erkannt werden kann. Es ist nicht erforderlich, ein eigenes Abflusssystem für den Abwasserbehälter 30 bereitzustellen, da durch einfaches Umkehren der Pumpleistung der Abwasserpumpe 5 der Inhalt des Abwasserbehälters 30 über den Rückleitungsschlauch 16 abgepumpt werden kann, wobei vorher einfach der Saugkopf 18 in ein Waschbecken oder einen anderen Abfluss gelegt wird.

Im Frischwasserbehälter 29 ist im Bereich des Frischwasseranschlusses 7 ein Temperaturfühler vorgesehen, sodass die Temperatur direkt am Ablauf gemessen wird, was eine genaue Messung dem Duschschlauch zugeführten Temperatur ermöglicht. Zusätzlich ist wiederum in der Frischwasserleitung 3 eine Verbrühschutzvorrichtung 6 angeordnet. Gegebenenfalls kann die Schutztemperatur der Verbrühschutzvorrichtung 6 über die Steuerungskonsole 34 elektronisch geregelt werden. Zusätzlich oder optional kann über den Temperaturfühler und die Steuerung der Frischwasserpumpe 11 ein elektronischer Verbrühschutz implementiert werden. Weiters kann in der Frischwasserleitung 3 auch ein Wasserfilter vorgesehen sein.

Die Leitungen und Systemkomponenten des in Fig. 9 und 10 dargestellten Duschsystems 1 sind so angeordnet, dass die Kreisläufe für Schmutzwasser und Frischwasser voneinander getrennt sind, was aus Gründen der Hygiene vorteilhaft ist.

In Fig. 11 und 12 ist in zwei Ansichten ein Duschsystem 1 gemäß einer erfindungsgemäßen Ausführungsform dargestellt. Wie bei der zuvor beschriebenen Ausführungsform weist dieses Duschsystem einen Frischwasserbehälter 29 und einen Abwasserbehälter 30 auf, die jedoch wannenartig in der Art von Waschbecken in die Oberseite des Gehäuses 2 vertieft eingepasst sind. Für den Frischwasserbehälter 29 und/oder den Abwasserbehälter 30 können Deckel vorgesehen sein (nicht dargestellt), mit denen sich die nach oben hin offenen Behälter etwa für den Transport verschließen lassen. Das im Frischwasserbehälter 29 befindliche Wasser kann gegebenenfalls über eine Heizvorrichtung temperierbar sein. Bevorzugter Weise kann die Heizvorrichtung mit dem Frischwasser nicht in direktem Kontakt sein, etwa in Form eine Induktionsheizung.

Der Frischwasserbehälter 29 weist einen Anschluss auf, der mit der Frischwasserleitung 3 im Gehäuseinneren verbunden ist, und der Abwasserbehälter 30 weist einen Anschluss auf, der mit der Abwasserleitung 4 im Gehäuseinneren verbunden ist. Frischwasserbehälter 29 und Abwasserbehälter 30 können fix oder abnehmbar am Gehäuse und an den entsprechenden Anschlüssen montiert sein.

Das Gehäuse 2 ist in Form eines stabilen Rollkastens ausgebildet, wobei die Rollen 31 für ein erhebliches Gewicht ausgelegt sind, sodass der Wagen auch im vollen, d.h. mit Frischwasser oder Abwasser gefülltem Zustand gut transportiert werden kann. Die Rollen 31 weisen Feststeller auf, mit denen die Position fixiert werden kann. Das Gehäuse kann beispielsweise aus Metall oder Kunststoff hergestellt sein.

Die Steuerungskonsole 34 ist in einer erhöhten, gut erreichbaren Position oberhalb der wasserführenden Bauelemente angeordnet. Über die Steuerungskonsole 34 kann wiederum die Frischwassertemperatur und/oder die Schutztemperatur eingestellt werden, wie dies bei den vorhergehenden Ausführungsformen bereits beschrieben wurde.

Unterhalb der Steuerungskonsole 34 sind Ablagefächer vorgesehen, in denen beispielsweise Seifen, Handtücher, etc. abgelegt und transportiert werden können. Das Gehäuse 2 ist am oberen Rand an drei Seiten mit großen Griffen versehen, an denen das Duschsystem 1 verschoben bzw. geführt werden kann.

An der Vorderseite des Gehäuses 2 sind ein Waschschlauchanschluss 8 für einen Waschschlauch 15 und ein Rückleitungsanschluss 9 für einen Rückleitungsschlauch 16 vorgesehen, wobei die Anschlüsse jeweils als Schnellverschlüsse mit Wasserstopfunktion ausgebildet sind. Für den Rückleitungsschlauch 16 und den Waschschlauch 15 sind an der Vorderseite Befestigungshaken vorgesehen. Am unteren Rand der Vorderseite des Gehäuses 2 ist eine Abtropftasse 36 angeordnet, die Wassertropfen aus den Anschlüssen oder den Schläuchen auffängt.

Fig. 12 zeigt die Innenseite des Gehäuses 2 von der Rückseite aus gesehen. Die Rückseite kann beispielsweise eine abnehmbare oder aufschwenkbare Abdeckung aufweisen, über die auf die inneren Systemteile und Leitungen zugegriffen werden kann. Die Anordnung der Leitungen und Systemteile entspricht im Wesentlichen der bereits zuvor beschriebenen Leitungsanordnung und ist in Fig. 12 vereinfacht und schematisch dargestellt. Zusätzlich zu den zuvor beschriebenen Ausführungsformen ist eine Entleerpumpe 38 zum Entleeren des Frischwasserbehälters vorgesehen. Dadurch kann der Frischwasserbehälter nach dem HP-4073 EP Duschen schnell entleert werden, ohne dass das Wasser über den Waschschlauch 15 und den Brausekopf 19 abgelassen werden muss. Gegebenenfalls kann auch für den Abwasserbehälter 30 eine eigene Entleerpumpe vorgesehen sein. Alternativ kann das Abwasser durch Umkehren der Abwasserpumpe 5 über den Rückleitungsschlauch 16 abgepumpt werden. Die Pumpanordnung ermöglicht es, den Abwasserbehälter 30 und den Frischwasserbehälter 29 zu leeren, ohne diese Behälter anheben zu müssen.

Die beiden Behälter, d.h. der Frischwasserbehälter 29 und der Abwasserbehälter 30 weisen jeweils einen Not-Ablasshahn 37 auf, mit denen die Behälter im Falle von Betriebsstörungen auch händisch entleert werden können.

Insbesondere in der zuletzt beschriebenen Ausführungsform, aber auch in den anderen Ausführungsformen, kann in der Frischwasserleitung 3 ein automatisches Waschmitteldosiersystem vorgesehen sein, das vorzugsweise der Verbrühschutzvorrichtung 6 und gegebenenfalls der Frischwasserpumpe 11 nachgelagert angeordnet sein kann. Waschmitteldosiersysteme sind an sich im Stand der Technik bekannt, sie sind aber insbesondere in Verbindung mit den zuvor beschriebenen Duschsystemen besonders vorteilhaft, da sie der Pflegeperson ein Arbeiten mit freien Händen erlauben. Die Waschmitteldosierung kann beispielsweise Steuerungskonsole 34 betätigt und eingestellt werden.

### Bezugszeichen:

Duschsystem 1
Gehäuse 2
Frischwasserleitung 3
Abwasserleitung 4
Abwasserpumpe 5
Verbrühschutzvorrichtung 6
Frischwasseranschluss 7
Waschschlauchanschluss 8
Rückleitungsanschluss 9
Abflussanschluss 10
Frischwasserpumpe 11
Schalteranordnung 12
Stauraum 13
Frischwasserschlauch 14
Waschschlauch 15
Rückleitungsschlauch 16
Abflussschlauch 17
Saugkopf 18
Brausekopf 19
Farbmarkierung 20
Tragegriff 21
Kofferverschluss 22
Stromanschlusskabel 23
Netzgerät 24
Abstandhalter 25
Abdeckplatte 26
Wasserhahn 27
Waschbecken 28
Frischwasserbehälter 29
Abwasserbehälter 30
Rollen 31
Schnellverschlussdeckel 32, 33
Steuerungskonsole 34
Schwimmschalter 35
Abtropftasse 36
Not-Ablasshahn 37
Entleerpumpe 38
Klapp-Spannverschluss 39

## Patentansprüche

1. Mobiles Duschsystem (1) mit einem verfahrbaren Gehäuse (2), einem Frischwasserbehälter (29), einem Abwasserbehälter (30), einer Frischwasserleitung (3), an der eine Frischwasserpumpe (11) vorgesehen ist, und einer Abwasserleitung (4), an der eine Abwasserpumpe (5) vorgesehen ist, wobei an einer Vorderseite des Gehäuses (2) ein Waschschlauchanschluss (8) für einen Waschschlauch (15) und ein Rückleitungsanschluss (9) für einen Rückleitungsschlauch (16) vorgesehen sind und die Anschlüsse jeweils als Schnellverschlüsse mit Wasserstopfunktion ausgebildet sind, wobei der Frischwasserbehälter (29) einen Anschluss aufweist, der mit der Frischwasserleitung (3) im Gehäuseinneren verbunden ist, und wobei der Abwasserbehälter (30) einen Anschluss aufweist, der mit der Abwasserleitung (4) im Gehäuseinneren verbunden ist, und wobei die Frischwasserleitung (3) über die Frischwasserpumpe (11) zum Waschschlauchanschluss (8) führt und die Abwasserleitung (4) über die Abwasserpumpe (5) zum Rückleitungsanschluss (9) führt, **dadurch gekennzeichnet, dass** der Frischwasserbehälter (29) und der Abwasserbehälter (30) wannenartig in die Oberseite des Gehäuses (2) vertieft eingepasst sind und jeweils einen Not-Ablasshahn (37) zum Entleeren der Behälter aufweisen, **dass** eine Entleerpumpe (38) zum Entleeren des Frischwasserbehälters (29) vorgesehen ist, **und dass** in der Frischwasserleitung (3) eine Verbrühschutzvorrichtung (6) angeordnet ist, welche den Durchfluss durch die Frischwasserleitung (3) bei Überschreiten einer Schutztemperatur mechanisch unterbricht.

2. Mobiles Duschsystem (1) nach Anspruch 1, **dadurch gekennzeichnet, dass** oberhalb der wasserführenden Bauelemente eine Steuerungskonsole (34) vorgesehen ist.

## Claims

1. Mobile shower system (1) comprising a movable housing (2), a fresh water tank (29), a waste water tank (30), a fresh water line (3) on which a fresh water pump (11) is provided, and a waste water line (4) on which a waste water pump (5) is provided, wherein a washing hose connection (8) for a washing hose (15) and a return line connection (9) for a return line hose (16) are provided on a front side of the housing (2), and the connections are each configured as quick-release fasteners having a water stop function, wherein the fresh water tank (29) has a connection which is connected to the fresh water line (3) in the interior of the housing, and wherein the waste water tank (30) has a connection which is connected to the waste water line (4) in the interior of the housing, and wherein the fresh water line (3) leads via the fresh water pump (11) to the washing hose connection (8) and the waste water line (4) leads via the waste water pump (5) to the return line connection (9), **characterized in that** the fresh water tank (29) and the waste water tank (30) are fitted so that they are recessed into the top of the housing (2) in a trough-like manner and each have an emergency drain tap (37) for emptying the tanks, **in that** an emptying pump (38) is provided for emptying the fresh water tank (29), **and in that** a scalding protection device (6) is arranged in the fresh water line (3), which device mechanically interrupts the flow through the fresh water line (3) when a protective temperature is exceeded.

2. Mobile shower system (1) according to claim 1, **characterized in that** a control console (34) is provided above the water-conveying components.

## Revendications

1. Système de douche mobile (1) comportant un boîtier (2) pouvant être déplacé, un réservoir d'eau fraîche (29), un réservoir d'eau usée (30), une conduite d'eau fraîche (3) au niveau de laquelle est prévue une pompe d'eau fraîche (11), et une conduite d'eau usée (4) au niveau de laquelle est prévue une pompe d'eau usée (5), dans lequel un raccord de tuyau de lavage (8) pour un tuyau de lavage (15) et un raccord de conduite de retour (9) pour un tuyau de conduite de retour (16) sont prévus sur un côté avant du boîtier (2) et les raccords sont respectivement conçus comme des fermetures rapides comportant une fonction d'arrêt d'eau, dans lequel le réservoir d'eau fraîche (29) présente un raccord qui est relié à la conduite d'eau fraîche (3) à l'intérieur du boîtier, et dans lequel le réservoir d'eau usée (30) présente un raccord qui est relié à la conduite d'eau usée (4) à l'intérieur du boîtier, et dans lequel la conduite d'eau fraîche (3) mène au raccord de tuyau de lavage (8) par l'intermédiaire de la pompe d'eau fraîche (11) et la conduite d'eau usée (4) mène au raccord de conduite de retour (9) par l'intermédiaire de la pompe d'eau usée (5), **caractérisé en ce que** le réservoir d'eau fraîche (29) et le réservoir d'eau usée (30) sont ajustés en creux à la manière d'une cuvette dans le côté supérieur du boîtier (2) et présentent respectivement un robinet de purge d'urgence (37) permettant de vider les réservoirs, **en ce qu'**une pompe de vidange (38) permettant de vider le réservoir d'eau fraîche (29) est prévue, et **en ce qu'**un dispositif de protection contre les brûlures (6) est disposé dans la conduite d'eau fraîche (3), lequel interrompt mécaniquement l'écoulement à travers la conduite d'eau fraîche (3) en cas de dépassement d'une température de protection.

2. Système de douche mobile (1) selon la revendication 1,
**caractérisé en ce qu'**une console de commande (34) est prévue au-dessus des composants conduisant l'eau.
